# EUROPÄISCHE PATENTANMELDUNG

(11) **EP 2 832 335 A1**
(43) Veröffentlichungstag der Anmeldung: **04.02.2015**
(21) Anmeldenummer: 14002396.1
(22) Anmeldetag: 11.07.2014
(51) Int. Cl.: A61G 3/06, B60R 3/00

(54) **Verfahren und Vorrichtung zur Erleichterung der Benutzung eines Fahrzeugs, vorzugsweise eines öffentlichen Verkehrsmittels, durch mobilitäts-beeinträchtigte Personen**

(30) Priorität: 30.07.2013 DE 102013012597
(71) Anmelder: MBB Palfinger GmbH, 27777 Ganderkesee (DE)
(72) Erfinder: Bley, Hubert, 249681 Garrel (DE); Popken, Uwe, 26209 Hatten (DE)
(74) Vertreter: Möller, Friedrich

(57) **Zusammenfassung**

Um mobilitätsbehinderten Personen, insbesondere Rollstuhlfahrern (10), die Benutzung öffentlicher Verkehrsmittel zu ermöglichen, werden öffentliche Verkehrsmittel mit heb- oder senkbaren Plattformen (14) oder schwenkbaren Plattformen versehen. Solche Plattformen (14) müssen einfach bedien- oder steuerbar sein, ohne die Personen, die die Plattform (14) benutzen, zu gefährden.

Die Erfindung sieht es vor, der Plattform (14) mindestens einen Beschleunigungssensor (22) zur Erfassung dynamischer Werte beim Bewegen oder Stoppen der Plattform (14) zuzuordnen. Anhand dieser dynamischen Werte kann die Plattform (14) so gesteuert werden, dass die sie benutzenden Personen nicht gefährdet werden.

## Beschreibung

Die Erfindung betrifft ein Verfahren zum Steuern einer Vorrichtung zur Erleichterung der Benutzung eines Fahrzeugs, vorzugsweise eines öffentlichen Verkehrsmittels, gemäß dem Oberbegriff des Anspruchs 1. Des Weiteren betrifft die Erfindung eine Vorrichtung zur Erleichterung der Benutzung eines Fahrzeugs, vorzugsweise eines öffentlichen Verkehrsmittels, gemäß dem Oberbegriff des Anspruchs 8.

Um mobilitätsbeeinträchtigten Personen, beispielsweise Rollstuhlfahrern, den Einstieg in ein Fahrzeug, vorzugsweise ein öffentliches Verkehrsmittel, und auch den Ausstieg zu erleichtern, sind schwenkbare Plattformen, auch "Rampen" genannt, und auf- und abbewegbare Plattformen bekannt. Die Plattformen sind im Bereich des Einstiegs oder Ausstiegs des Fahrzeugs angeordnet.

Problematisch bei den bekannten Vorrichtungen ist die Bedienung. Diese muss so erfolgen, dass ein sicherer Ein- und Ausstieg mobilitätsbeeinträchtigter Personen, insbesondere wenn Sie einen Rollstuhl benutzen, gewährleistet ist.

Der Erfindung liegt die Aufgabe zugrunde, eine Vorrichtung zur Erleichterung der Benutzung eines Fahrzeugs, vorzugsweise eines öffentlichen Verkehrsmittels, sowie ein Verfahren zum Steuern der Vorrichtung zu schaffen, die einen einfachen und sicheren Betrieb gewährleisten.

Ein Verfahren zur Lösung dieser Aufgabe weist die Maßnahmen des Anspruchs 1 auf. Demnach ist es vorgesehen, dynamische Werte beim Bewegen der Plattform bzw. Rampe zu ermitteln und diese Werte für wenigstens einen nachfolgenden Bewegungsablauf heranzuziehen. Aufgrund der ermittelten dynamischen Werte lässt sich zuverlässig feststellen, ob und welche Bewegungen die Plattform bzw. Rampe ausführt. Dadurch erhalten die Bediener der Plattform bzw. Rampe oder Steuerungen alle Werte, die notwendig sind, um mindestens einen nachfolgenden Bewegungsablauf zu steuern, zu überwachen und/oder einzuleiten und auch sonstige Bewegungen zu beeinflussen. Durch die Ermittlung dynamischer Werte ist es insbesondere auch möglich, die Bewegungen der Plattform so zu beeinflussen oder zu steuern, dass sie die die Vorrichtung benutzende Person nicht gefährden. Beispielsweise können die Geschwindigkeiten der Senk- und Hubbewegungen der Plattform anhand der ermittelten dynamischen Werte so gesteuert werden, dass Gefährdungen der die Vorrichtung benutzenden mobilitätsbeeinträchtigten Personen ausgeschlossen sind.

Bevorzugt ist es vorgesehen, die dynamischen Werte zu speichern. Dadurch können die ermittelten dynamischen Werte bei Bedarf jederzeit abgerufen werden und zur nachfolgenden Steuerung der Bewegungen der Plattform eingesetzt werden. Vorzugsweise werden die ermittelten dynamischen Werte fortlaufend abgespeichert. Es erfolgt so eine lückenlose Aufzeichnung aller Bewegungen der Plattform. Dem Bediener oder der automatischen Steuerung der Vorrichtung stehen dann alle Werte zur Verfügung, die erforderlich sind, um beispielsweise mindestens einen nächsten Bewegungsablauf zum richtigen Zeitpunkt einzuleiten, zu beenden oder ein Bewegungsmuster zu wiederholen.

Bei einer bevorzugten Weiterbildung des Verfahrens werden die dynamischen Werte auchhinsichtlich ihrer Richtung, insbesondere vektoriell, ermittelt. Dadurch werden aussagekräftigere Informationen über die momentane Bewegung der Plattform dem Bediener derselben oder der Steuerung zur Verfügung gestellt.

Nach einer vorteilhaften Ausgestaltung des Verfahrens wird anhand wenigstens eines ermittelten dynamischen Werts zumindest erfasst, ob eine Senk- oder Hubbewegung der Plattform oder eine Schwenkbewegung der Plattform bzw. Rampe beendet, gestartet und/oder unterbrochen wird. Beispielsweise kann so festgestellt werden, ob die Plattform sich in ihrer Ausgangsstellung oder Ruhestellung befindet, so dass das Fahrzeug seine Fahrt fortsetzen kann. Außerdem ist feststellbar, ob die Plattform weit genug abgesenkt oder ausreichend verschwenkt ist, um einen sicheren Übergang der jeweiligen Person zur Haltestelle, insbesondere einem Bahnsteig oder einem Gehweg, zu gewährleisten. Es wird so verhindert, dass die Plattform nicht ausreichend abgesenkt oder verschwenkt ist, um einer Person den sicheren Ausstieg aus dem Fahrzeug zu ermöglichen. Durch die vorzugsweise fortlaufend ermittelten dynamischen Werte bei der Bewegung der Plattform ist es auch denkbar, infolge der momentanen Stellung der Plattform oder Rampe unzulässige Befehle durch eine entsprechende Steuerung automatisch zu blockieren. Die Bedienungsperson kann dann die Plattform nicht so steuern, dass es zu Gefährdungen der das Fahrzeug verlassenden oder in das Fahrzeug einsteigenden Person führen könnte.

Das Verfahren kann vorteilhafterweise so ausgebildet sein, dass anhand mindestens eines ermittelten dynamischen Werts mindestens eine Abrollsicherung der Plattform aktiviert oder deaktiviert wird. Üblicherweise weisen Plattformen an gegenüberliegenden Querrändern Abrollsicherungen auf, die sicherstellen, dass die Person, insbesondere wenn sie einen Rollstuhl benutzt, die Plattform erst dann verlassen kann, wenn sie sich in einer Stellung befindet, die das sichere Verlassen der Plattform in Richtung des Inneren des Fahrzeugs oder des Bahnsteigs, Gehsteigs oder dergleichen gewährleistet. Anhand der aufgenommenen dynamischen Werte kann festgestellt werden, ob sich die Plattform in einer Stellung befindet, die zum sicheren Einstieg oder Ausstieg geeignet ist. Es wird dann beispielsweise von einer Steuerung die betreffende Abrollsicherung automatisch deaktiviert oder das Deaktivieren der Abrollsicherung durch eine Bedienungsperson erst dann freigegeben, wenn die anhand der dynamischen Werte festgestellte Position der Plattform dieses zulässt. Es wird auch immer nur diejenige Abrollsicherung zur Deaktivierung freigegeben, die das Herunterfahren in der für die momentane Stellung der Plattform geeignete Richtung zulässt.

Das Verfahren kann auch so weitergebildet sein, dass zusätzlich zu dynamischen Werten der Schwenkwinkel mindestens der verschwenkbaren Plattform bzw. Rampe ermittelt wird. Das kann z. B. durch mindestens einen Neigungssensor fortlaufend geschehen und/oder aufgezeichnet werden. Mit dem Neigungssensor können zusätzliche Informationen darüber zur Verfügung gestellt werden, welche Neigung die Plattform aufweist. Wenn stets der gleiche Niveauunterschied zwischen der Flurfläche des Fahrzeugs und dem Bahnsteig oder sonstigen festen Gegenständen neben dem Fahrzeug zu überbrücken ist, kann der vom Neigungssensor erfasste Winkel herangezogen werden, um zu überprüfen, ob die Plattform mit ihrer freien Querkante auf den Bahnsteig oder dergleichen aufliegt. Erst dann wird die bahnsteigseitige Abrollsicherung deaktiviert, sodass die Person insbesondere mit einem Rollstuhl die Plattform verlassen kann. Mit dem Neigungssensor kann auch festgestellt werden, dass die Plattform eine maximale Neigung nicht überschreitet, wodurch sichergestellt und überwacht wird, dass die Plattform gefahrlos befahren oder verlassen werden kann.

Eine Vorrichtung zur Lösung der eingangs genannten Aufgabe weist die Merkmale des Anspruchs 8 auf. Diese Vorrichtung zeichnet sich durch mindestens einen Beschleunigungssensor aus. Dadurch lässt sich das Bewegungsverhalten der Vorrichtung ermitteln. Vor allem werden Geschwindigkeitsänderungen, Anfahrzustände, Stillstände und/oder Bewegungsunterbrechungen ermittelt. Daraus können alle zum manuellen oder automatischen Betrieb der Vorrichtung wichtigen Informationen einer Steuerung und/oder dem Bediener zur Verfügung gestellt werden. Bewegungsabläufe der Vorrichtung können automatisch gestartet oder gestoppt werden. Der automatische Stopp der Bewegungsabläufe kann als Notstopp dienen. Auch kann alternativ oder zusätzlich durch den mindestens einen Beschleunigungssensor eine automatische Überwachung der Bedienung der Hubladebühne erfolgen.

Bevorzugt ist der mindestens eine Beschleunigungssensor direkt an der Plattform angeordnet. Denkbar ist es auch, den Beschleunigungssensor einer Betätigungsmechanik der Plattform oder einem Antrieb derselben zuzuordnen. Durch jede dieser genannten Arten der Anordnung des mindestens einen Beschleunigungssensors sichergestellt, dass er die Bewegungen wenigstens der Plattform mitmacht, und zwar sowohl positive Beschleunigungen als auch negative Beschleunigungen (Verzögerungen). Dadurch erzeugt der jeweilige Beschleunigungssensor ein mit der Größe der Beschleunigung und vorzugsweise auch die Richtung derselben, proportionales Signal. Führt die Plattform keine Bewegungen aus, kann dieses Signal gleich "null" sein, und somit einen eindeutigen Hinweis auf einen momentanen Ruhezustand der Plattform bzw. Rampe geben.

Eine vorteilhafte Weiterbildung der Vorrichtung sieht mindestens einen zusätzlichen Neigungssensor vor. Der Neigungssensor ist insbesondere hilfreich bei schwenkbaren Plattformen oder Rampen, indem er den Schwenkwinkel erfasst. Aufgrund des ermittelten Schwenkwinkels kann sichergestellt werden, dass bei einer zu starken Neigung der Plattform, wenn nämlich ein gefahrloses Befahren derselben mit einem Rollstuhl nicht mehr möglich ist, die Rampe zur Benutzung nicht freigegeben wird. Durch den mindestens einen Neigungssensor kann auch ermittelt werden, in welche Richtung die Plattform verschwenkt wird, sofern dieses nicht schon durch einen oder mehrere Beschleunigungssensoren festgestellt worden ist.

Der mindestens eine Beschleunigungssensor und der wenigstens eine ggf. vorgesehene Neigungssensor sind mindestens mit der Bedieneinheit, einer Steuerung und/oder einer Auswerteinheit der Vorrichtung verknüpft. Dadurch können die vom Beschleunigungssensor und dem ggf. vorhandenen Neigungssensor stammenden Signale in der Steuerung verwendet werden zur Generierung automatischer Bedienbefehle der Plattform oder zur Überwachung insbesondere manueller Bedienungsbefehle.

Bei einer Plattform, die an ihren zum Inneren des Fahrzeugs und zum Bahnsteig oder dergleichen weisenden Querkanten Abrollsicherungen aufweisen, ist es vorgesehen, die mindestens vom Beschleunigungssensor und ggf. auch vom Neigungssensor ermittelten Signale heranzuziehen, um die Abrollsicherung zu steuern, nämlich zu deaktivieren oder zu aktivieren. So kann sichergestellt werden, dass das Auffahren auf die Plattform und auch das Herunterfahren nur möglich sind, wenn die Plattform sich in einer dazu geeigneten Stellung, und zwar insbesondere in einer Stellung zum Herunterfahren von der Plattform in Richtung zum Inneren des Fahrzeugs oder zum Bahnsteig, Bürgersteig oder dergleichen. Das trägt wesentlich zur Erhöhung der Sicherheit der die Vorrichtung zu benutzenden Personen bei.

Zwei bevorzugte Ausführungsbeispiele der Erfindung werden nachfolgend anhand der Zeichnung näher erläutert. In dieser zeigen:
- Fig. 1: eine prinzipielle Darstellung einer Vorrichtung mit einer heb- und senkbaren Plattform, und
- Fig. 2: eine prinzipielle Darstellung einer Vorrichtung mit einer verschwenkbaren Plattform (Rampe).

Die Fig. 1 zeigt prinzipiell eine Vorrichtung, die es vor allem Rollstuhlfahrern 10 ermöglicht, in Fahrzeuge ein- und auszusteigen. Die Vorrichtung ist auch geeignet, anderen Personen, insbesondere mit mobilitätsbeeinträchtigten Personen, das Ein- und Aussteigen zu erleichtern. Beim hier gezeigten Ausführungsbeispiel handelt es sich beim Fahrzeug um ein öffentliches Verkehrsmittel wie ein Schienenfahrzeug 11, beispielsweise eine Straßenbahn. Die Konturen des Schienenfahrzeugs 11 sind in der Figur nur teilweise gestrichelt angedeutet.

Die Vorrichtung ermöglicht die Überbrückung eines unterschiedlichen Höhenniveaus zwischen dem Schienenfahrzeug 11, und zwar einer Flurfläche 12 desselben und einem Bahnsteig 13 oder einem sonstigen festen Gegenstand, beispielsweise einem Gehweg. Zur Überwindung des unterschiedlichen Höhenniveaus verfügt die Vorrichtung über eine durch eine nicht gezeigte Mechanik oder Hydraulik auf- und abbewegbare Plattform 14. Die Plattform 14 ist vorzugsweise horizontal ausgerichtet und in einer vertikalen Richtung auf- und abbewegbar. Die Plattform 14 ist im Türbereich bzw. dem Ein- bzw. Ausstiegsbereich des Schienenfahrzeugs 11 angeordnet, wobei sich die Plattform 14 vorzugsweise über im Wesentlichen die gesamte Breite des Türbereichs erstreckt und im gezeigten Ausführungsbeispiel die Hubeinrichtung und eine Bedieneinheit 21 der Vorrichtung seitlich neben der Plattform 14 angeordnet sind.

Die Plattform 14 bildet im vollständig hochgefahrenen Zustand einen Teil der Flurfläche 12 des Schienenfahrzeugs 11. Im abgesenkten Zustand befindet sich die Plattform 14 unterhalb der Flurfläche 12 auf dem Niveau des Bahnsteigs 13 oder dergleichen.

Die hier gezeigte Plattform 14 verfügt über eine kastenartige Basisplattform 15 sowie eine in diese ein- und ausfahrbare Zusatzplattform 16. Hierauf ist die Erfindung aber nicht beschränkt. Die Oberseite der kassettenartigen Basisplattform 15 bildet in der hochgefahrenen Ruhestellung während der Fahrt des Schienenfahrzeugs 11 einen Teil der Flurfläche 12. Wenn gemäß der Darstellung in Fig. 1 die Plattform 14 abgesenkt ist, kann die Zusatzplattform 16 in Richtung des Bahnsteigs 13 aus der Basisplattform 15 herausgefahren werden, um Abstände zwischen dem Schienenfahrzeug 11 und dem Bahnsteig 13 zu überbrücken.

Die hier gezeigte Vorrichtung verfügt über zwei Abrollsicherungen 17 und 18. Dem zum Bahnsteig 13 weisenden Querrand 19 der Plattform 14 ist die äußere Abrollsicherung 17 zugeordnet. Die innere Abrollsicherung 18 befindet sich am gegenüberliegenden, zum Inneren des Schienenfahrzeugs 11 weisenden Querrand 20 der Plattform 14. Die Abrollsicherungen 17 und 18 sind unabhängig voneinander auf- und abschwenkbar. Wenn beide Abrollsicherungen 17 und 18 an gegenüberliegenden Querrändern der Plattform 14 hochgeschwenkt sind, kann der Rollstuhlfahrer 10 die Plattform 14 in keiner Richtung verlassen. Wenn die Plattform 14 gemäß der Darstellung in Fig. 1 soweit abgesenkt ist, dass ein gefahrloser Übergang zum Bahnsteig 13 möglich ist, wird die äußere Abrollsicherung 17 heruntergeschwenkt, sodass der Rollstuhlfahrer 10 von der Plattform 14 auf den Bahnsteig 13 gelangen kann. Vor dem Hochfahren der Plattform 14 wird die Abrollsicherung 17 wieder hochgeschwenkt. Nach dem vollständigen Hochfahren der Plattform 14 wird die zum Inneren des Schienenfahrzeugs 11 weisende Abrollsicherung 18 heruntergeklappt, sodass der Rollstuhlfahrer 10 von der Plattform 14 in das Schienenfahrzeug 14 gelangen kann.

Die Bedienung der Vorrichtung kann entweder vom Rollstuhlfahrer 10, vom Fahrer des Schienenfahrzeugs 11 oder einer Begleitperson geschehen. Durch die Anordnung der Bedieneinheit 21 auf einer Säule neben der Plattform 14 kann die Bedienung so vom Rollstuhlfahrer 10 auch von einer neben der Vorrichtung stehenden Person bequem erfolgen.

Alle Bedienungsabläufe der Vorrichtung werden in der Regel vom Rollstuhlfahrer 10 oder einer Begleitperson manuell gesteuert. Es ist aber auch denkbar, zumindestens einige Bewegungsabläufe der Vorrichtung, beispielsweise das Hoch- und Herunterklappen der Abrollsicherung 17, 18, von einer Steuerung automatisch durchzuführen.

Erfindungsgemäß weist die Vorrichtung mindestens einen Sensor zur Erfassung dynamischer Werte auf. Im gezeigten Ausführungsbeispiel handelt es sich hierbei um einen Beschleunigungssensor 22. Der Beschleunigungssensor 22 ist an einer geschützten Stelle der Plattform 14 befestigt. Bei der hier gezeigten Plattform 14 aus einer Basisplattform 15 und einer gegenüber dieser ein- und ausfahrbaren Zusatzplattform 16 ist es denkbar, nur der Zusatzplatten 16 oder sowohl der Basisplattform 15 als auch der Zusatzplattform 16 jeweils einen Beschleunigungssensor 22 zuzuordnen. Möglich ist es auch, den mindestens einen Beschleunigungssensor 22 an einen solchen Teil der Vorrichtung anzuordnen, der die Bewegung der Plattform 14 mitmacht, beispielsweise das Hubwerk. Gegebenenfalls kann auch jede Abrollsicherung 17, 18 mindestens ein Beschleunigungssensor 22 zugeordnet sein.

Es ist weiterhin denkbar, zusätzlich mindestens einen in der Fig. 1 nicht gezeigten Neigungssensor der Vorrichtung zuzuordnen. Bevorzugt befindet sich ein Neigungssensor an jeder Abrollsicherung 17 und 18 oder auch an der aus der Basisplattform 15 herausfahrbaren Zusatzplattform 16, und zwar insbesondere dann, wenn diese gegenüber der Basisplattform 15 verschwenkbar ist.

Nachfolgend wird das erfindungsgemäße Verfahren anhand der in der Fig. 1 gezeigten Vorrichtung näher erläutert:

Durch den mindestens einen Beschleunigungssensor 22 werden dynamische Werte beim Betrieb der Vorrichtung, insbesondere beim Auf- und Abbewegen der Plattform 14, aber ggf. auch beim Ein- und Ausfahren der Zusatzplattform 16 und beim Verschwenken der Abrollsicherungen 17 und 18, ermittelt. Vorzugsweise werden die dynamischen Werte fortlaufend ermittelt und/oder aufgezeichnet. Es stehen dadurch die ermittelten dynamischen Werte jederzeit zur Verfügung, lassen sich nämlich abrufen, wenn sie benötigt werden.

Bei den dynamischen Werten handelt es sich bevorzugt um Beschleunigungswerte, und zwar auch negative Beschleunigungen für Verzögerungen. Vorzugsweise wird auch die Richtung des jeweiligen dynamischen Werts, also idealerweise die Richtung der Beschleunigung oder Verzögerung fortlaufend vektoriell ermittelt. Dadurch können bei der hier gezeigten Vorrichtung mit einer Plattform 14, die eine Basisplattform 15 und eine Zusatzplattform 16 aufweist, nicht nur dynamische Werte beim Anheben und Senken der Plattform 14 ermittelt werden, sondern auch beim Ausfahren der Zusatzplattform 16 aus der Basisplattform 15 und beim Einfahren. Genauso können dynamische Werte ermittelt werden, die beim Herunterklappen und/oder Hochklappen der jeweiligen Abrollsicherung 17, 18 aufgenommen werden.

Gegebenenfalls ist der jeweils verwendete Beschleunigungssensor 22 so ausgebildet, dass er Beschleunigungs- oder Verzögerungskomponenten in zwei oder drei vorzugsweise jeweils rechtwinklig zueinander verlaufenden Richtungen oder Achsen ermittelt. Mit einem solchen mehrachsig dynamische Werte aufnehmenden Beschleunigungssensor 22 können beispielsweise die Heb- und Senkbewegung der Plattform 14 und/oder das Ein- und Ausfahren der Zusatzplattform 16 ermittelt werden. So kann hiermit festgestellt werden, ob die Plattform 14 mit der Zusatzplattform 16 momentan angehoben oder abgesenkt wird oder ob ein Ausfahren oder Einfahren der Zusatzplattform 16 erfolgt. Wenn die Beschleunigung und die Richtung messende Beschleunigungssensoren den Abrollsicherungen 17 und 18 zugeordnet sind, kann hiermit festgestellt werden, ob die Abrollsicherungen 17 und/oder 18 hochgeklappt und dadurch aktiviert sind, und ob die Plattform 14 Bewegungen ausführt oder nicht.

Die Beschleunigungssensoren 22 stellen auch fest, ob die Plattform 14 noch angehoben oder abgesenkt wird. Insbesondere detektiert mindestens ein Beschleunigungssensor 22, wenn die Plattform 14 auf das Niveau der Flurfläche 12 hochgefahren oder in die Nähe des Niveaus der Oberseite des Bahnsteigs 13 heruntergefahren ist. Wenn der mindestens eine Beschleunigungssensor 22 ein Signal erzeugt, das auf die angehobene Plattform 14 schließen lässt, kann der zur Flurfläche 12 weisende Abrollsicherung 18 aktiviert, nämlich heruntergeklappt, werden und zwar entweder automatisch oder ein manueller Befehl zum Herunterklappen der Abrollsicherung 18 freigegeben werden. Analog wird verfahren, wenn die Plattform 14 abgesenkt ist. Dann wird die Abrollsicherung 17 automatisch heruntergeklappt oder ein Befehl hierzu freigegeben.

Der mindestens eine Beschleunigungssensor 22 kann auch ein Signal liefern, das das Ausfahren der Zusatzplattform 16 aus der Basisplattform 15 oder das Einfahren der Zusatzplattform 16 einleitet bzw. freigibt. Auch das vollständige Einfahren bzw. das ausreichende Ausfahren der Zusatzplattform 16 kann anhand des Signals des mindestens einen Beschleunigungssensors 22 eingeleitet oder freigegeben werden.

Die Fig. 2 zeigt eine Vorrichtung mit einer schwenkbaren Plattform 23. Solche Plattformen 23 werden im Fachjargon auch vielfach als "Rampe" bezeichnet. Die Vorrichtung befindet sich im Bereich des Ein- und Ausstiegs des Fahrzeugs, wobei es sich bevorzugt um ein öffentliches Verkehrsmittel, beispielsweise ein Schienenfahrzeug, handelt kann. Die verschwenkbare Plattform 23 dient zur Überwindung eines Höhenunterschieds zwischen einer Flurfläche 24 des Fahrzeugs und einem neben dem Fahrzeug sich befindenden Bahnsteig 25, wobei es sich auch um einen Bürgersteig oder einen sonstigen Bodenbelag handeln kann. Wie im gezeigten Ausführungsbeispiel ist üblicherweise der Bahnsteig 25 niedriger als die Flurfläche 24 des Fahrzeugs.

Im einfachsten Falle kann die Plattform 23 bei Nichtgebrauch ein Teil der Flurfläche 24 des Fahrzeugs im Bereich des Ein- und Ausstiegs desselben bilden. Es ist auch denkbar, die Plattform 23 in einem Gehäuse im Bereich des Ein- und Ausstiegs bei Nichtgebrauch unterzubringen. In diesem Falle bildet eine obere Deckfläche des Gehäuses zur Aufnahme der unbenutzten Plattform 23 die Flurfläche 24 im Bereich des Ein- und Ausstiegs.

Die Plattform 23 ist bevorzugt motorisch ein- und ausfahrbar. Dazu ist ein in der Fig. 2 nicht näher gezeigter Antrieb mit einer Betätigungsmechanik vorgesehen. Beim Einfahren und Ausschieben wird die Plattform so geführt, dass sie verschwenkt. Beim Ausfahren wird eine freie, vordere Querkante 26 der Plattform 23 durch entsprechendes Verschwenken der Plattform 23 zur Anlage auf der Oberseite des Bahnsteigs 25 oder eines sonstigen Bodenbelags gebracht. Umgekehrt wird beim Einfahren die Plattform 23 in eine etwa horizontale Lage hochgeschwenkt, sodass sie in das Fahrzeug bzw. das einen Teil der Flurfläche 24 des Fahrzeugs bildende Gehäuse einziehbar ist.

Die in der Fig. 2 gezeigte Vorrichtung verfügt erfindungsgemäß auch über mindestens einen Sensor zur Erfassung dynamischer Werte. Bevorzugt handelt es sich hierbei um einen Beschleunigungssensor 27, der positive Beschleunigungen und negative Beschleunigungen (Verzögerungen) erfasst, und zwar vorzugsweise auch die Richtung wie bei der Vorrichtung der Fig. 1. Der Beschleunigungssensor 27 ist bevorzugt an einer geschützten Stelle der Plattform 23 fest angebracht. Gegebenenfalls kann der Plattform 23 auch noch ein Neigungssensor zugeordnet sein, der zusätzlich die Neigung der Plattform ermittelt.

Mit der in der Fig. 2 gezeigten Vorrichtung läuft das erfindungsgemäße Verfahren wie folgt ab:
Durch den mindestens einen der Plattform 23 oder einem sonstigen mit derselben mitbewegten Gegenstand der Vorrichtung zugeordneten Beschleunigungssensor 27 werden dynamische Werte, insbesondere Beschleunigungs- und Verzögerungswerte der Größe und bevorzugt auch der Richtung nach fortlaufend ermittelt und ggf. auch abgespeichert. Diese Werte können herangezogen werden, um das Überführen der Plattform 23 von der Ruhestellung während der Fahrt des öffentlichen Verkehrsmittels in die in der Fig. 2 gezeigte Gebrauchsstellung automatisch oder manuell an einer Bedieneinheit 28 gesteuert. Insbesondere ist ermittelbar, ob die Plattform 23 sich in der in der Fig. 2 gezeigten Gebrauchsstellung befindet oder in der eingezogenen Ruhestellung. Beispielsweise kann so dem Fahrer des öffentlichen Verkehrsmittels ein Signal gegeben werden, dass die Plattform 23 oder Rampe ordnungsgemäß verstaut ist und er mit seiner Fahrt beginnen kann.

Wenn der mindestens eine Beschleunigungssensor 27 Signale ermittelt, die darauf schließen lassen, dass sich die Plattform 21 in der in Fig. 2 gezeigten Gebrauchsstellung befindet, kann dem Benutzer der Vorrichtung ein Signal gegeben werden, dass er über die Plattform 23 oder Rampe in das Fahrzeug einsteigen oder das Fahrzeug verlassen kann.

Alternativ sind auch bei automatisch ein- und ausfahrbarer Plattform 23, die Signale des mindestens einem Beschleunigungssensors 27 heranziehbar, um nachfolgende Bewegungsabläufe zu starten oder zumindest zu überwachen.

Je nach Ausführung der Vorrichtung kann der jeweilige Bewegungssensor 27, und zwar ggf. in Verbindung mit dem mindestens einen Neigungssensor Signale liefern, die zur Steuerung sämtlicher oder ausgewählter Bewegungsabläufe, auch solche, die vorstehend nicht ausdrücklich beschrieben sind, eingesetzt werden. Denkbar ist es auch, sämtliche Bewegungsabläufe zum Überführen der Vorrichtung in die Betriebsstellung und zurück in die Ruhestellung anhand der vom mindestens einen Beschleunigungssensor 27 aufgenommenen dynamischen Werte, insbesondere Beschleunigungswerte, und vom ggf. vorhandenen Neigungssensor aufgenommenen Winkeisignale vollständig automatisch zu steuern und/oder zu überwachen.

### Bezugszeichenliste:

- 10: Rollstuhlfahrer
- 11: Schienenfahrzeug
- 12: Flurfläche
- 13: Bahnsteig
- 14: Plattform
- 15: Basisplattform
- 16: Zusatzplattform
- 17: Abrollsicherung
- 18: Abrollsicherung
- 19: Querrand
- 20: Querrand
- 21: Bedieneinheit
- 22: Beschleunigungssensor
- 23: Plattform
- 24: Flurfläche
- 25: Bahnsteig
- 26: Querkante
- 27: Beschleunigungssensor
- 28: Bedieneinheit

## Patentansprüche

1. Verfahren zum Steuern einer Vorrichtung zur Erleichterung der Benutzung eines Fahrzeugs, vorzugsweise eines öffentlichen Verkehrsmittels, wobei zur Überbrückung von Niveauunterschieden zwischen dem Fahrzeug und einer Verkehrsfläche wie z. B. einem Bahnsteig (13; 25), Gehweg oder dergleichen eine Plattform (14) angehoben bzw. abgesenkt oder eine Plattform (23) verschwenkt wird, **dadurch gekennzeichnet, dass** dynamische Werte beim Bewegen der Plattform (14; 23) ermittelt und für mindestens einen nachfolgenden Bewegungsablauf der Plattform (14; 23) herangezogen werden.

2. Verfahren nach Anspruch 1, **dadurch gekennzeichnet, dass** die dynamischen Werte abgespeichert werden, vorzugsweise fortlaufend.

3. Verfahren nach Anspruch 1 oder 2, **dadurch gekennzeichnet, dass** anhand der ermittelten dynamischen Werte mindestens erfasst wird, ob eine Senk- bzw. Hubbewegung der Plattform (14) oder eine Schwenkbewegung der Plattform (23) beendet, gestartet und/oder unterbrochen wird.

4. Verfahren nach einem der vorhergehenden Ansprüche, **dadurch gekennzeichnet, dass** anhand der dynamischen Werte erfasst wird, wann die Plattform (14; 23) vollständig abgesenkt bzw. heruntergeschwenkt und/oder vollständig angehoben bzw. hochgeschwenkt ist.

5. Verfahren nach einem der vorhergehenden Ansprüche, **dadurch gekennzeichnet, dass** anhand der ermittelten dynamischen Werte mindestens eine Abrollsicherung (17, 18) der Plattform (14) aktiviert und/oder deaktiviert wird.

6. Verfahren nach einem der vorhergehenden Ansprüche, **dadurch gekennzeichnet, dass** auch die Richtung der dynamischen Werte ermittelt wird und/oder zusätzlich der Schwenkwinkel der Plattform (23) ermittelt wird.

7. Verfahren nach einem der vorhergehenden Ansprüche, **dadurch gekennzeichnet, dass** als dynamische Werte mindestens Beschleunigungs- und/oder Verzögerungswerte der Plattform (14; 23) ermittelt werden, vorzugsweise auch die Richtung der Beschleunigungs- und/oder Verzögerungswerte.

8. Vorrichtung zur Erleichterung der Benutzung eines Fahrzeugs, insbesondere eines öffentlichen Verkehrsmittels, mit einer heb- und senkbaren Plattform (14) oder einer verschwenkbaren Plattform (23), **gekennzeichnet durch** wenigstens einen Beschleunigungssensor (22; 27).

9. Vorrichtung nach Anspruch 8, **dadurch gekennzeichnet, dass** der mindestens eine Beschleunigungssensor der Plattform (14; 23) zugeordnet ist, vorzugsweise an der Plattform (14; 23) oder in der Plattform (14; 23) befestigt ist.

10. Vorrichtung nach Anspruch 8 oder 9, **dadurch gekennzeichnet, dass** zusätzlich zumindestens ein Beschleunigungssensor (22; 27) wenigstens ein Neigungssensor der Plattform (14; 23) zugeordnet ist.
